# EUROPÄISCHE PATENTSCHRIFT

(11) **EP 0 514 704 B1**
(45) Veröffentlichungstag und Bekanntmachung des Hinweises auf die Patenterteilung: **12.09.2001**
(21) Anmeldenummer: 92107467.0
(22) Anmeldetag: 01.05.1992
(51) Int. Cl.: B25B 5/10

(54) **Schraubzwinge**
Clamp
Serre joint

(30) Priorität: 23.05.1991 DE 9106330 U
(43) Veröffentlichungstag der Anmeldung: 25.11.1992
(73) Patentinhaber: HERBA-WERKZEUGFABRIK MAX HERBSTRITH GmbH & Co. KG, D-42899 Remscheid (DE)
(72) Erfinder: Faubel, Udo, 42899 Remscheid (DE)
(74) Vertreter: Patentanwälte Dr. Solf & Zapf

(56) Entgegenhaltungen:
- AU-B- 524 995
- CH-A- 83 728
- FR-A- 2 423 305
- US-A- 4 042 264

## Beschreibung

Die vorliegende Erfindung betrifft eine Schraubzwinge nach dem Oberbegriff des Anspruchs 1.

Eine derartige Schraubzwinge ist aus dem Dokument AU-B-524 995 bekannt. Nach der sich daraus ergebenden Lehre soll der Keil (insert) mit seinen beiden Vorsprüngen (extensions) an der Vorder- und Rückseite des beweglichen Losteils (jaw) anliegen, so daß der Keil ausschließlich in Längsrichtung des Losteils, d.h. senkrecht zu der Schiene, beweglich ist. Wenn dann beim Spannen der Spanneinrichtung das Losteil relativ zur Schiene verkippt wird, wird hierdurch wegen der Anlage der Vorsprünge am Losteil der Keil entsprechend mit verkippt, so daß nachfolgend nur der endseitige Zahn der Verzahnung des Keils in die entsprechende Verzahnung der Schiene eingreift. Deshalb muß es sich offensichtlich um eine relativ grobe Verzahnung handeln, um überhaupt die bei Spannbelastung entstehenden Kräfte aufnehmen zu können. Dabei ist aber von Nachteil, daß durch den nur einen wirksamen Zahn des Keils nur eine punktuelle bzw. linienförmige Belastung vorhanden ist, so daß die Gefahr einer plastischen Verformung der in Eingriff stehenden gegenüberliegenden Zähne besteht. Nach einer bestimmten Gebrauchszeit kann deshalb aus der Verzahnung schließlich verschleißbedingt eine Art Wellung entstehen, mit der dann die ursprünglich hohe Spannkraft der Schraubzwinge nicht mehr erreicht werden kann.

Aus dem Dokument US-A-1 639 561 ist vom Grundaufbau her ebenfalls eine Schraubzwinge bekannt, allerdings sind dabei keine Formschlußflächen vorgesehen, da die Schiene keinerlei Verzahnung oder dergleichen aufweist. Ein weiterer Unterschied zur vorliegenden Gattung ist, daß im Losteil auf beiden gegenüberliegenden Schmalseiten der Schiene zwei verzahnte, in Schienenlängsrichtung gegeneinander versetzte Klemmstücke angeordnet sind, die mit der glattflächigen Schiene ausschließlich kraftschlüssig, allenfalls kraftformschlüssig, zusammenwirken können. Es handelt sich somit um ein grundlegend anderes Funktionsprinzip als beim Gegenstand der vorliegenden Erfindung.

Bei einer weiterhin bekannten Schraubzwinge wird der Formschluß zwischen Schiene und Losteil zur Hemmung der Längsbewegung des Losteils an der Schiene einerseits durch einen in das Losteil eingeschraubten Gewindestift und andererseits durch eine entlang der Schiene verlaufende Querverzahnung gebildet. Hierbei sitzt der Gewindestift in einer in Längsrichtung der Schiene eingebrachten Gewindebohrung, wobei er nur teilweise von der Gewindebohrung umgeben ist. Die Gewindebohrung ist nämlich auf ihrer der Schiene zugewandten Seite so angeschnitten, daß der Gewindestift dort mit einem Teilumfang seiner Gewindezähne freiliegt. Mit diesem freiliegenden Bereich kann er bei entsprechender Kippbewegung des Losteils mit der zugeordneten Verzahnung an der Schiene in formschlüssigen Eingriff gelangen und so ein Verrutschen verhindern. Nachteilig bei diesen Schraubzwingen ist der relativ hohe Herstellungsaufwand mit einer Vielzahl von Arbeitsgängen. Zunächst einmal muß zur Gewindeherstellung ein Loch vorgebohrt werden, in welches anschließend das Gewinde eingeschnitten wird. Danach muß die Bohrung durch Fräsen angeschnitten werden, um dann den Gewindestift in das angeschnittene Gewinde behutsam einzuschrauben. Zusätzlich bedarf das Gewinde einer Sicherung, um trotz der ständig auf den Gewindestift wirkenden Seitenkräfte eine Lösen des Gewindestiftes zu vermeiden.

Der vorliegenden Erfindung liegt die Aufgabe zugrunde, eine Schraubzwinge der eingangs genannten, gattungsgemäßen Art zu schaffen, die mit geringem Herstellungsaufwand einerseits beim Spannen eine gute Arretierung des Losteils relativ zu der Schiene gewährleistet, dabei aber andererseits einem besonders geringen Verschleiß im Bereich der zusammenwirkenden Formschlußflächen unterworfen ist, so daß eine lange Haltbarkeit bzw. Gebrauchszeit gewährleistet werden kann.

Erfindungsgemäß wird dies durch die kennzeichnenden Merkmale des Anspruchs 1 erreicht.

Erfindungsgemäß liegt somit der Keil als separates Bauteil derart lose zwischen der Schiene und dem Losteil, daß er bei Kippbewegung des Losteils mit seiner Formschlußfläche in Eingriff mit der Formschlußfläche der Schiene gerät, wobei ihm die hierzu notwendige Bewegung über seine Andruckfläche von dem Losteil aufgezwungen wird. Hierbei ist die relativ geringe Beweglichkeit des Keils von besonderer Bedeutung. Infolge seiner geringen Beweglichkeit kann er sich unter dem Zwang, der durch Kippen des Losteils auf ihn ausgeübt wird, stets so ausrichten, daß er zugleich mit einem größeren Längenbereich mit der Schiene im Eingriff ist. Durch diese Maßnahme läßt sich auf überraschend einfache Weise der zusätzliche Vorteil erreichen, daß die tragende Gesamtfläche der im Eingriff befindlichen Formschlußfläche vergrößert ist. Durch diese Vergrößerung des Tragbereichs wird die Pressung zwischen den beiden im Eingriff befindlichen Flächen herabgesetzt, wodurch der Verschleiß durch Abnutzung reduziert ist.

Weitere vorteilhafte Ausführungsformen der Erfindung sind in den Unteransprüchen enthalten.

Anhand des in de beiliegenden Zeichnungen dargestellten Ausführungsbeispiels wird die Erfindung nunmehr näher erläutert werden.

Es zeigen:
- Fig. 1: Eine Ansicht der erfindungsgemäßen Schraubzwinge in dem mit II bezeichneten Bereich , der in den
- Fig. 2 und 3: als vergrößerte Einzelheit sowohl in Verschiebestellung (Fig.2) als auch in Verzahnungseingriff (Fig.3) dargestellt ist.

Die in Fig. 1 dargestellte erfindungsgemäße Schraubzwinge 1 besteht aus einer Schiene 2, an deren einem Ende rechtwinklig eine feste Backe (Festteil) 3 befestigt ist. Die feste Backe 3 ist unverrückbar fest mit der Schiene 2 verbunden. Weiterhin weist die Schraubzwinge 1 eine bewegliche Spannbacke (Losteil) 4 auf, welche entlang der Schiene 2 in beiden durch Richtungspfeil 5 gezeigten Richtungen verschiebbar geführt ist. Zur Führung weist das Losteil 4 einen in der Zeichnungsebene liegenden schlitzförmigen Durchbruch 6 auf, dessen Gesamtbreite B um ein geringes Spiel S größer ist, als die Breite b der Schiene 2 zuzüglich der Dicke D eines zwischen Schiene 2 und Losteil 4 befindlichen Keils 7.

Infolge dieses geringen Spiels S ist sichergestellt, daß das Losteil 4 relativ zur Schiene eine Kippbewegung mit dem relativ kleinen Kippwinkel alpha (8) ausführen kann.

Diese Kippbewegung ist an sich bekannt und soll ein Abrutschen des Losteils 4 auf der Schiene 2 beim Benutzen der Schraubzwinge zum Pressen eines Werkstücks 10 verhindern. Die Spanneinrichtung 9 besteht in diesem Fall aus einer Gewindespindel 11, welche drehbar in einer Gewindebohrung 12 am freien Ende 13 des Losteils 4 sitzt. An ihrem vom Festteil 3 abgewandten Ende ist ein Heft 14 drehfest mit der Gewindespindel 11 verbunden und dient zum Anziehen der Gewindespindel 11 mit der Hand. An ihrem anderen Ende trägt die Gewindespindel 11, vorzugsweise etwas beweglich gelagert, die Druckplatte 15, welche der Gegendruckfläche 16 am freien Ende 17 des Festteils 3 mit dem Abstand A gegenüberliegt. Der Abstand A entspricht der Dicke des Werkstücks 10, so daß Druckplatte und Gegendruckfläche an gegenüberliegenden Werkstückflächen anliegen.

Die in Fig. 1 mit II bezeichnete erfindungsgemäße Einzelheit wird nun in den Fig. 2 und 3 noch weiter erläutert. Die bewegliche Spannbacke 4 ist in der Längsebene geschnitten, so daß die Schiene 2 in der Draufsicht voll sichtbar ist. Das Losteil 4 weist einen schlitzartigen Durchbruch 6 auf, durch den die Schiene 2 verläuft. Der Durchbruch 6 hat die Breitenabmessung B, die etwas größer ist, als die Summe aus der Schienenbreite b und der Dicke D des Keils 7. Hierdurch ergibt sich, wie bereits geschildert, ein Spiel S zwischen dem Losteil 4 und der Schiene 2, so daß das Losteil 4 um den Winkel alpha (8) auf der Schiene 2 kippen kann. Entscheidend ist nun der zwischen Losteil 4 und Schiene 2 befindliche Keil 7 auf der der Spanneinrichtung 3 zugekehrten Schienenseite. Dieser Keil 7 besitzt eine der Schiene 2 zugewandte Formschlußfläche 19, und die Schiene 2 ihrerseits weist über ihre gesamte Länge eine zugeordnete Formschlußsfläche 20 auf, mit welcher die Formschlußfläche 19 des Keils 7 in jeder möglichen Verschiebestellung in Eingriff gelangen kann. Die sich einander zugewandten Formschlußflächen 19, 20 können insbesondere durch einen einfachen Pressvorgang als Riffelfläche oder Verzahnungsfläche hergestellt sein. Es hat sich gezeigt, daß Zahn- oder Riffelungstiefen in der Größenordnung von etwa 0,1 bis 0,4 mm bei einem in Längsrichtung der Schiene 2 gemessenen Abstand der jeweils benachbarten Zähne bzw. Riffelvertiefungen von etwa 1 mm besonders günstig sind, wobei eine sichere Funktion der erfindungsgemäßen Schraubzwinge 1 gewährleistet ist.
Die Funktionsweise wird später noch genauer erläutert.

Weiterhin ist der Keil 7 gering beweglich an dem Losteil 4 gelagert, und zwar so, daß er in der Zeichnung sowohl nach rechts und links, als auch nach oben und unten einen geringen Bewegungsspielraum hat. Der Bewegungsspielraum nach oben und unten ist begrenzt durch die Vorsprünge 22, die an den Enden des Keils 7 sitzen und von oben und unten mit einem geringen Spiel über das Losteil 4 ragen. Die Vorsprünge 22 wirken als Anschläge und werden wirksam, sobald sie sich gegen das Losteil 4 abstützen. Der Bewegungsspielraum nach rechts und links entspricht dem bereits erläutertem Spiel S. Als eine Besonderheit ist zu sehen, daß der Keil 7 einen U-förmigen Querschnitt aufweist und den Durchbruch im Losteil 4 beidseitig mit seinen gegenüberliegenden parallelen Vorsprüngen 22 mit geringem Abstand umgreift. Im Ergebnis ist der Keil 7 also so beweglich, daß er eine geringe Kippbewegung um eine senkrecht zur Papierebene verlaufenden Hochachse ausführen kann. Auf seiner von der Formschlußfläche 19 abgewandten Seite liegt er mit einer Andruckfläche 21 einer Begrenzungswand des Durchbruchs 6 (in diesem Fall der linken) unmittelbar gegenüber.

### Zur Funktion:

Derartige Schraubzwingen werden beispielweise benötigt, um ein Werkstück 10, bestehend aus zwei Brettern, bei der Leimung zu verpressen. Bei diesem Vorgang wird zunächst das Losteil 4 soweit in Richtung 5 zum Festteil 3 entlang der Schiene 2 verschoben, bis die Druckplatte 15 und die Gegendruckfläche 16 das Werkstück 10 zwischen sich einklemmen. Beim Verschieben liegt das Losteil 4 im wesentlichen rechtwinklig zur Schiene 2, so daß die Formschlußflächen 19 und 20 des Keils 7 und der Schiene 2 innerhalb des Spiels S eine so große Bewegungsfreiheit haben, daß sie nicht im gegenseitigen Eingriff sind. Sollten sich die Formschlußflächen gelegentlich berühren, so gleiten sie unter Berührung ihrer schrägen Zahnflanken so aufeinander ab, daß der Keil innerhalb seines Bewegungsspielraums ausweicht, und die Längsbewegung des Losteils nicht hindert.

Sobald Druckplatte und Gegendruckfläche das Werkstück 10 zwischen sich einklemmen, strebt man das Verpressen des Werkstücks mittels Anziehen der Gewindespindel 11 über das Heft 14 an. Dabei würde sich aber das Losteil in der entgegengesetzen Richtung in gleichem Maße vom Werkstück 10 entfernen, wie man beabsichtigt, die Druckplatte 15 auf das Werkstück zu drücken.

Aus diesem Grund muß vor dem Verpressen das Losteil 4 auf der Schiene 2 rutschhemmend fixiert sein. Die rutschhemmende Fixierung entsteht bei der erfindungsgemäßen Schraubzwinge durch das Zusammenwirken des Spiels S zwischen Losteil und Schiene und den Formschlußflächen zwischen Keil und Schiene. Durch einen leichten Druck F (Fig. 3) auf das an der Schiene 2 befindliche Ende des Losteils 4 wird dieses noch ein Stückchen weiter in Richtung zum Festteil 3 bewegt. Dabei weicht es aus seiner rechtwinkligen Stellung zur Schiene aus und kippt um den Winkel alpha (8). Die Kippbewegung ist mit Richtungspfeil 18 (Fig. 3) dargestellt. Bei dieser Kippbewegung drückt ein Teil der Andruckfläche 21 des Losteils 4 auf den Keil, der unter diesem Zwang seinerseits versucht auszuweichen. Er kann nur in Richtung zur Schiene 2 ausweichen, und gerät dabei mit seiner Formschlußfläche 19 in Eingriff mit der zugeordneten Formschlußfläche 20 der Schiene 2. In diesem Augenblick wirken zwei verschiedene Kippmomente auf ihn ein.

Die von der Schiene auf ihn ausgeübte Gegenkraft versucht ihn in Richtung des Uhrzeigersinns weiterzudrehen, und die von der Andruckfläche 21 ausgeübte Kraft ebenfalls. Hierdurch vollzieht er innerhalb seines geringen Bewegungsspielraums eine Kippbewegung 23 und gelangt deshalb mit weiteren Zähnen seiner als z. B. Verzahnungsfläche ausgebildeten Formschlußfläche 19 in Eingriff mit der Formschlußfläche 20 Schiene 2, solange, bis er in einem Bereich 24 mit einer Vielzahl von Zähnen der Schiene im Eingriff ist.

Bei diesem Vorgang hat sich das Losteil 4 auf der Schiene 2 verkantet und klemmt diese diagonal zwischen der Klemmstelle 25 und dem Bereich 24 ein. Der dabei entwickelte Druck verteilt sich auf eine Vielzahl von Zähnen im Bereich 24 und auf dem Bereich der Klemmstelle 25. Hierdurch wird die Flächenpressung im Bereich der Zähne so gering, daß eine plastische Verformung der Zähne ausgeschlossen ist.

Infolge der beiden im Eingriff befindlichen Verzahnungsflächen 19 und 20 ist das Losteil 4 in axialer Schienenrichtung fixiert, und das Verpressen des Werkstücks 10 durch Anziehen der Spindel 11 kann beginnen.

Zum Lösen der Klemmverbindung genügt ein leichter Schlag aus der entgegengesetzten Richtung gegen das Losteil 4, z.B. gegen die Schlagfläche 26, und der rutschhemmende Eingriff gerät auseinander.

### Zur Montage:

Die Montage der erfindungsgemäßen Schraubzwinge ist denkbar einfach.

Nachdem Schiene 2 und Festteil 3 fest miteinander verbunden sind, wird der Keil 7 in den Durchbruch 6 des Losteils 4 eingelegt und gegen die Andruckfläche 21 geschoben. Danach wird die Schiene 2 durch den verbleibenden Durchbruch 6 des Losteils 4 gesteckt, und nach erfolgter Montage die Sperre 27 (Fig. 1) am Ende der Schiene angebracht.

Bei derartigen Schraubzwingen handelt es sich um Werkzeuge, die in großen Stückzahlen produziert werden. Die Fertigung des Keils als Preßteil ist hierbei vorteilhaft.

Die Erfindung ist nicht auf Schraubzwingen beschränkt, bei welchen die Spanneinrichtung aus einer am Ende des Losteils in einem Gewinde geführten Gewindespindel besteht, sondern kann auch Anwendung finden bei anderen Schraubzwingen; beispielsweise an Schraubzwingen, bei welchen die Spanneinrichtung als klemmender Exzenter ausgebildet ist, bei welchem die Spannwirkung durch den infolge der Exzenterdrehbewegung ständig zunehmenden Exzenterradius zustande kommt.

## Patentansprüche

1. Schraubzwinge (1) mit einer Schiene (2), an deren einem Ende eine feste Backe als Festteil (3) sitzt, und entlang der eine bewegliche Spannbacke als Losteil (4) mit Spanneinrichtung (9) derart verschiebbar geführt ist, daß zwischen Schiene (2) und Losteil (4) ein Spiel besteht, welches eine Kippbewegung des Losteils (4) auf der Schiene ermöglicht, und wobei zwischen Schiene (2) und Losteil (4) ein die Längsbewegung des Losteils (4) auf der Schiene (2) hemmender Formschluß erzeugbar ist, der von einem zwischen Losteil (4) und Schiene (2) befindlichen Keil (7) gebildet wird, indem der Keil (7) eine Formschlußfläche (19) aufweist, die mit einer entsprechenden Formschlußfläche (20) der Schiene (2) zusammenwirkt, wobei das Losteil (4) einen Durchbruch (6) für die Schiene (2) aufweist und innerhalb des Durchbruchs (6) auch der Keil (7) sitzt, wobei der Keil (7) U-förmig mit beidendig aus dem Durchbruch (6) ragenden, das Losteil (4) umfassenden Vorsprüngen (22) ausgebildet ist, in welche sich die Formschlußfläche (19) des Keils (7) fortsetzt, und wobei die Formschlußflächen (19, 20) von Keil (7) und Schiene (2) jeweils als Riffelung oder Verzahnung ausgebildet sind,
**dadurch gekennzeichnet,**
**daß** der Keil (7) innerhalb des Durchbruchs (6) sowohl in Längs- als auch Querrichtung derart mit Spiel und hierdurch derart ausrichtbar zwischen der Schiene (2) und dem Losteil (4) angeordnet ist, daß der Keil (7) unter Einfluß der beim Spannen der Spanneinrichtung (9) auftretenden Kippbewegung des Losteils (4) zur Schiene (2) hin kippbar ist und dadurch in einem Bereich (24) seiner Formschlußfläche (19) mit einer Vielzahl seiner Riffeln oder Zähne zugleich mit einer Vielzahl von Riffeln oder Zähnen der Schiene (2) in Eingriff gelangt.

2. Schraubzwinge nach Anspruch 1,
**dadurch gekennzeichnet,**
**daß** der Keil (7) im Durchbruch (6) an der der Spanneinrichtung (3) zugewandten Seite der Schiene (2) angeordnet ist.

3. Schraubzwinge nach Anspruch 1 oder 2,
**dadurch gekennzechnet,**
daß die Vorsprünge (22) des Keils (7) Anschläge zur Begrenzung des Bewegungsspielraums des Keils (7) bilden.

4. Schraubzwinge nach einem der Ansprüche 1 bis 3,
**dadurch gekennzeichnet,**
**daß** der Keil (7) ein Preßteil ist.

5. Schraubzwinge nach einem der Ansprüche 1 bis 4,
**dadurch gekennzeichnet,**
**daß** die Riffelung oder Verzahnung mit einer Riffelungs- oder Zahntiefe in der Größenordnung von 0,1 bis 0,4 mm sowie mit einem Vertiefungs- bzw. Zahnabstand von etwa 1 mm ausgebildet ist.

## Claims

1. Screw clamp (1) with a rail (2), at one end of which a fixed jaw is seated as the fixed part (3) and along which a moveable clamping jaw is guided in a displaceable manner, as the moveable part (4), with the clamping device (9), such that there is play between the rail (2) and moveable part (4) which allows the moveable part (4) to tilt on the rail, it being the case that it is possible to produce, between the rail (2) and moveable part (4), a form fit which inhibits the longitudinal movement of the moveable part (4) on the rail (2) and is formed by a wedge (7), located between the moveable part (4) and rail (2), in that the wedge (7) has a form-fit surface (19) which interacts with a corresponding form-fit surface (20) of the rail (2), it being the case that the moveable part (4) has a through-passage (6) for the rail (2) and the wedge (7) is also seated within the through-passage (6), it being the case that the wedge (7) is of U-shaped design with protrusions (22) which project out of the through-passage (6) at both ends, enclose the moveable part (4) and have the form-fit surface (19) of the wedge (7) continuing into them, and it being the case that the form-fit surfaces (19, 20) of the wedge (7) and rail (2) are each designed as a grooved formation or toothing formation, **characterized in that** the wedge (7) is arranged, between the rail (2) and the moveable part (4), with play both longitudinally and transversely within the through-passage (6), and such that it can be aligned as a result, such that, under the influence of the tilting movement of the moveable part (4) which occurs during clamping of the clamping device (9), the wedge (7) can be tilted towards the rail (2) and thus, in a region (24) of its form-fit surface (19), simultaneously passes into engagement, by way of a multiplicity of its grooves or teeth, with a multiplicity of grooves or teeth of the rail (2).

2. Screw clamp according to Claim 1, **characterized in that** the wedge (7) is arranged in a through-passage (6) on that side of the rail (2) which is directed towards the clamping device (9).

3. Screw clamp according to Claim 1 or 2, **characterized in that** the protrusions (22) of the wedge (7) form stops for bounding the allowance for movement of the wedge (7).

4. Screw clamp according to one of Claims 1 to 3, **characterized in that** the wedge (7) is a pressed part.

5. Screw clamp according to one of Claims 1 to 4, **characterized in that** the grooved formation or toothing formation is designed with a groove depth or tooth depth of the order of magnitude of from 0.1 to 0.4 mm and with a depression spacing or tooth spacing of approximately 1 mm.

## Revendications

1. Serre-joint à vis (1) comprenant une barre (2), à une extrémité de laquelle se trouve une mâchoire fixe constituant une partie fixe (3) et le long de laquelle une mâchoire de serrage mobile constituant une partie libre (4) et munie d'un dispositif de serrage (9) est guidée, mobile en translation de telle manière qu'il existe entre la barre (2) et la partie libre (4) un jeu qui permet un mouvement de basculement de la partie libre (4) sur la barre, et dans lequel il est possible d'établir entre la barre (2) et la partie libre (4) une liaison par complémentarité de forme qui interdit le déplacement longitudinal de la partie libre (4) sur la barre (2), qui est formée par un coin (7) placé entre la partie libre (4) et la barre (2), par le fait que le coin (7) présente une surface de liaison par complémentarité de forme (19) qui coopère avec une surface de liaison par complémentarité de forme correspondante (20) de la barre (2), la partie libre (4) présentant une fenêtre (6) pour la barre (2) et le coin (7) se trouvant aussi à l'intérieur de la fenêtre, le coin (7) étant réalisé en forme de U avec des saillies (22) qui débordent en dehors de la fenêtre (6) aux deux extrémités, qui encadrent la partie libre (4) et dans lesquelles la surface de liaison par complémentarité de forme (19) du coin (7) se prolonge, les liaisons par complémentarité de forme (19, 20) du coin (7) et de la barre (2) étant formées chacune par une striure ou une denture,
**caractérisé en ce que** le coin (7) est disposé à l'intérieur de la fenêtre (6) entre la barre (2) et la partie libre (4), avec jeu et donc avec possibilité d'orientation dans la direction longitudinale aussi bien que dans la direction transversale, de telle manière que, sous l'influence du mouvement de basculement de la partie libre (4) qui se produit lors du serrage du dispositif de serrage (9), le coin (7) puisse basculer par rapport à la barre (2) et que, sous cet effet, il entre simultanément en prise par une pluralité de ses stries ou dents avec une pluralité de stries ou de dents de la barre (2) dans la région (24) de sa surface de liaison par complémentarité de forme (19).

2. Serre-joint à vis selon la revendication 1,
**caractérisé en ce que** le coin (7) est disposé dans la fenêtre (6) sur le côté de la barre (2) qui est dirigé vers le dispositif de serrage (3).

3. Serre-joint à vis selon la revendication 1 ou 2,
**caractérisé en ce que** les saillies (22) du coin (7) forment des butées pour limiter l'espace de jeu de mouvement du coin (7).

4. Serre-joint à vis selon une des revendications 1 à 3,
**caractérisé en ce que** le coin (7) est une pièce estampée.

5. Serre-joint à vis selon une des revendications 1 à 4,
**caractérisé en ce que** la striure ou denture est formée avec une profondeur de stries ou de dents de l'ordre de grandeur de 0,1 à 0,4 mm ainsi qu'avec un écartement de creux ou de dents d'environ 1 mm.
